# EUROPÄISCHE PATENTSCHRIFT

(11) **EP 0 315 077 B1**
(45) Veröffentlichungstag und Bekanntmachung des Hinweises auf die Patenterteilung: **11.08.1993**
(21) Anmeldenummer: 88118019.4
(22) Anmeldetag: 28.10.1988
(51) Int. Cl.: B65D 47/34

(54) **Spender für pastöse Produkte**
Dispenser for pasty products
Distributeur pour produits pâteux

(30) Priorität: 06.11.1987 DE 3737832
(43) Veröffentlichungstag der Anmeldung: 10.05.1989
(73) Patentinhaber: Czech, Joachim, 93093 Donaustauf (DE)
(72) Erfinder: Czech, Joachim, 93093 Donaustauf (DE)
(74) Vertreter: Grünecker, Kinkeldey, Stockmair & Schwanhäusser Anwaltssozietät

(56) Entgegenhaltungen:
- EP-A- 0 226 777
- FR-A- 2 594 419
- GB-A- 2 172 664

## Beschreibung

Die vorliegende Erfindung betrifft einen Spender für pastöse Produkte nach dem Oberbegriff des Anspruchs 1.

Derartige Spender sind als ambulante Versorgungseinheiten in einer Vielzahl von Anwendungsbereichen bekannt, z.B. für die Ausspendung von Cremes zur Gesundheits- und Körperpflege im Bereich der Haushaltchemikalien und Schuhpflegemittel, aber auch zur Bereitstellung pastöser Lebensmittel, Genuß- und Gewürzmittel.

Die Vielzahl spezifischer Anwendungen und Gestaltungserfordernisse hat auch in der Ausgestaltung von Kolbenspendern für die Bereitstellung der sehr unterschiedlichen pastösen Massen zu einer Gestaltungsvielfalt geführt. Häufig sind die unmittelbaren Ausförder- und Handhabungsmechanismen der Spender jedoch verhältnismäßig kompliziert in der Herstellung und/oder Handhabung, führen zu einem Verschmieren bei der Ausspendung und erweisen sich als nicht in wünschenswertem Maße zuverlässig für die exakt portionierte und saubere Ausspendung des jeweiligen Produkts über einen längeren Zeitraum.

Aus der FR-A-2 594 419 ist ein Spender für pastöse Produkte bekannt mit einem das Produkt in einem Behälterinnenraum enthaltenden zylindrischen Behälter, der bodenseitig einen unter dem Druck der Außenatmosphäre an einer Behälterinnenwand gleitverschieblichen Nachlaufkolben aufweist sowie an seinem oberen Ende ein Kopfstück besitzt, das eine handbetätigte Fördereinrichtung mit einer Pumpkammer und einem Förderkolben sowie einen Ausgabekanal für das Produkt aufweist. Gemäß dem Spender des Standes der Technik sind die Pumpkammer und eine Streifenkammer einer Ausgabeeinheit ventillos radial nebeneinanderliegend angeordnet und frei kommunizierend mit dem Behälterraum verbunden. Weiterhin ist eine Ausgabeeinheit vorgesehen, die einen die Streifen begrenzenden Streifenkammerzylinder, zumindest einen, den Ausgabekanal begrenzenden Mundstückkörper sowie ein einer Ausgabeöffnung des Mundstückkörpers zugeordnetes Visier aufweist.

Der Stand der Technik gemäß FR-A-2 594 419 weist zur Förderung des Produkts eine als Membranpumpe ausgebildete Pumpe auf.

Aus der GB-A-2 172 664 ist eine Spendervorrichtung bekannt, die eine Kolbenpumpe aufweist. Der Spender dient beispielsweise zur Ausgabe von Zahnpasta.

Aufgabe der vorliegenden Erfindung ist es, einen Spender der eingangs genannten Art derart zu verbesseren, daß er einen besonders einfachen und sicheren Aufbau aufweist, wodurch ein entsprechend zuverlässig und exakt portioniertes sauberes Ausgeben des jeweiligen Produktes über einen längeren Zeitraum erreicht wird.

Diese Aufgabe wird durch die kennzeichnenden Merkmale des Anspruchs 1 gelöst.

Dadurch wird eine besonders einfache Öffnungsbetätigung des Visiers erreicht, wobei bei einer Druckbetätigung der Betätigungshülse nach unten erreicht wird, daß auf Anfangsabschnitte der Betätigungsfinger eine abwärts weisende Kraft übertragen wird mit der Folge, daß hierdurch das Oberteil des Visiers eine Schwenkbewegung erfährt um ein im Bereich der Abwinklung des Betätigungsfingers sich bildendes Gelenk des Visiers.

Die Erfindung wird nachstehend anhand eines Ausführungsbeispieles und zugehöriger Zeichnungen näher erläutert. In diesen zeigen:
- Fig. 1: Eine Ausführungsform eines Spenders nach der vorliegenden Erfindung im Längsschnitt,
- Fig. 2: eine Draufsicht des Kopfstückes des Spenders in schematischer Darstellung, und
- Fig. 3: ein Visier des Spenders in perspektivischer Darstellung.

Nachfolgend wird zunächst auf Fig. 1 bezug genommen, die einen Spender 1 für pastöse Produkte nach der vorliegenden Erfindung im Längsschnitt zeigt. Ein auszuspendendes, hier nicht mit dargestelltes Produkt, z.B. Zahncreme, befindet sich innerhalb eines Behälters 2, dessen Behälterinnenraum 3 an seiner Oberseite ungehindert in eine Pumpkammer 5 sowie eine Streifenkammer 6 übergeht. Die Pumpkammer 5 und die Streifenkammer 6 werden jeweils durch einen Pumpzylinder 7 bzw. einen Streifenkammerzylinder 8 begrenzt, die radial nebeneinanderliegend angeordnet sind und einen gemeinsamen Wandbereich 9 aufweisen. Pumpzylinder 7 und Streifenkammenzylinder 8 bilden mit dem Behälter 2 ein integrales Kunststoffteil, das vorzugsweise als Spritzgußteil hergestellt ist. Mit Ausnahme einer Rückstellfeder 14 bestehen auch die weiteren, nachstehend noch im einzelnen erläuterten Teile des Spenders 1 aus spritzgußfähigem Kunststoff, vorzugsweise aus Polyethylen oder Polypropylen, so daß der Spender 1 einerseits sehr leicht ist und andererseits eine Beeinträchtigung der auszuspendenden pastösen Masse durch das Material des Spenders und umgekehrt Beeinträchtigungen der mit der auszuspendenden Masse in Kontakt tretenden Teile des Spenders 1 durch diese Masse unterbleiben. Zur kontinuierlichen Aufwärtsförderung der pastösen Masse innerhalb des Behälters 2 nach oben in die Pumpkammer 5 ist ein längs der inneren Behälterwandung unter dem Einfluß des Atmosphärendruckes gleitverschieblicher und gegen den Pumpdruck durch eine Spreizfeder abgestützter Nachlaufkolben 4 vorgesehen, durch den die pastöse Masse im Behälter 2 ständig unter dem Druck der Umgebungsatmosphäre gehalten ist. Auf diese Weise wird eine sehr einfache Nachführung des pastösen Produktes innerhalb des Behälters 2 nach oben in den Bereich eines Förderkolbens 10 gewährleistet und bei Ausgabe des pastösen Produktes aus dem Spender 1 ein Unterdruck innerhalb des Behälters 2 vermieden. In den nach unten zum Behälterinnenraum ebenfalls offenen Streifenkammerzylinder 8 ist von oben in einen Halterungshalsabschnitt desselben dornartig ein erster, rohrförmiger Mundstückkörper 17 eingesetzt, der im wesentlichen bis in den Bereich des Überganges von der Streifenkammer 6 zum Behälterinnenraum 3 reicht und der der Streifenkammer 6 eine Ringstruktur verleiht. An der Unterseite dieses ersten Mundstückkörpers 17 ist eine Öffnung 17′ vorgesehen, die zugleich den Beginn eines Ausgabekanales 29 bildet. Am Umfang des ersten Mundstückkörpers 17 sind im Bereich des oberen Endes der Streifenkammer 6 Öffnungen oder Schlitze vorgesehen, die nachfolgend als Farbspenderöffnungen 18 bezeichnet werden. In der Streifenkammer 6 ist im vorliegenden Ausführungsbeispiel ein pastöser Farbstoff (hier nicht gezeigt) aufgenommen, der sich innerhalb der Streifenkammer, den Ringraum ausfüllend , nach unten bis kurz vor das untere Ende des ersten Mundstückkörpers 17 erstreckt und dort auf der im übrigen den Behälterinnenraum 3 sowie die Pumpkammer 5 ausfüllenden, auszuspendenden pastösen Produktmasse, z. B. Zahncreme aufliegt.

Der Pumpzylinder 7 und der Streifenkammerzylinder 8 weisen gegenüberliegend an ihren Außenumfangsflächen 7′ bzw. 8′ Rastnasen 27a bzw. 27b auf, die der unverlierbaren Aufnahme eines zweiten, den Ausgabekanal 29 fortsetzenden zweiten Mundstückkörper 15 dienen. Dieser ist, ebenso wie der erste Mundstückkörper 17 ebenfalls ein Kunststoff-Spritzteil, das verrastend auf den Pumpzylinder 7 und den Streifenkammerzylinder 8 im Bereich eines Absatzes 26, die zum Behälter 2 hin ausgebildet ist, aufgesetzt wird. Der zweite Mundstückkörper 15 bildet somit das Ende des Ausgabekanales 29 mit der Ausgabeöffnung 16. Deren Freigabe bzw. Verschluß wird durch ein nachstehend noch im einzelnen erläutertes Visier 20 aus Kunststoff bewirkt, das mit einem Fußabschnitt 22 in einer Tasche 19 des zweiten Mundstückkörpers 15 gehalten ist.

Der Streifenkammerzylinder 8, die Mundstückkörper 15 und 17 mit dem Ausgabekanal 29 und der Ausgabeöffnung 16 sowie das dieser zugeordnete Visier 20 bilden zusammen eine Ausgabeeinheit A im Kopfstück des Spenders 1.

Zur Spenderbetätigung ist im übrigen Bereich des Kopfstückes des Spenders 1 eine Kolben-Fördereinrichtung vorgesehen, die aus der vom Pumzylinder 7 begrenzten Pumpkammer 5 mit dem in dieser gleitverschieblichen Förderkolben 10, einer oberen Betätigungshülse 13, einem die Betätigungshülse 13 mit den Förderkolben verbindenden Betätigungsrohrkörper 12 sowie einer zwischen einer äußeren Oberseite des Pumpzylinders 7 und einer inneren Bodenfläche der Betätigungshülse 13 vorgespannten Rückstell-Schraubenfeder 14 besteht. Ein entsprechend der Außenformgebung der Betätigungshülse 13 gestalteter Bereich des zweiten Mundstückkörpers 15 dient zugleich als Führung für die Betätigungshülse 13 (vgl. auch Fig. 2).

Das den Verschluß bzw. die Freigabe der Ausgabeöffnung 16 herbeiführende Visier,mit dem wie in Fig. 1 gezeigt die Betätigungshülse 13 über nasenartige Vorsprünge 25 im Eingriff ist, wird nachfolgend auch unter Bezugnahme auf Fig. 3 näher erläutert.

Das Visier 20 aus einem Kunststoff-Bandstück hat die Gestalt eines abgewinkelten Bandkörpers mit einem oberen, in Schließlage die Ausgabeöffnung 16 abdeckenden, im wesentlichen kreisförmigen Verschlußabschnitt 21 sowie einem sich in Verlängerung eines Zwischenabschnittes des Visiers 20 erstreckenden mittleren Fußabschnitt 22, der in der Tasche 19 des zweiten Mundstückkörpers 15 ortsfest aufgenommen ist. Beiderseits des mittleren Fußabschnitts 22 des Visiers 20 sind streifenförige Betätigungsfinger 23 schräg abgewinkelt, wobei die Anordnung im Verhältnis zu der benachbarten Betätigugnshülse 13 so getroffen ist, daß die Betätigungsfinger 23 unter die Betätigungshülse 13 greifen. Durch die Aufnahme des Fußabschnittes 22 des Visiers 20 in der Tasche 19 des zweiten Mundstückes 15 ist das Visier 20 einseitig eingespannt und kann bezüglich seines Bereiches oberhalb der Abwinklung der Betätigungsfinger 23 durch Druck auf selbige schwenkbetätigt werden. Zu diesem Zweck ist die Betätigungshülse 13 mit nasenförmigen Vorsprüngen 25 (siehe Fig. 2 ) versehen, mit denen die Betätigungshülse 13 an den Betätigungsfingern 23 im Bereich ihrer Abwinklung vom übrigen Teil des Visiers 20 angreift.

Der Spender 1 kann im Bereich seines Kopfstückes nach außen durch eine Verschlußkappe 28 abgeschlossen werden, die über Rastnasen 27b an der zweiten Betätigungshülse 13 elastisch verrastet werden kann, derart, daß die Verschlußkappe 28 einen glatten, fluchtenden Abschluß zu dem Behälter 2 im Bereich des Absatzes 26 bildet, so daß der gesamte Spender im verschlossenen Zustand eine völlig glatte Außenkontur aufweist.

Wie insbesondere aus Fig. 2 hervorgeht, ist in diesem Ausführungsbeispiel der Spender 1 mit einem Behälter ovalen oder elliptischen Querschnittes versehen, so daß eine ergonomisch günstige Gestaltung und grifftechnisch einfache Handhabung des Spenders 1 erfolgen kann. Eine solche Gestaltung wird durch die in radialer Richtung hintereinanderliegende Ausbildung der Ausgabeeinheit A, insbesondere des Streifenkammerzylinders 8 und des Pumpzylinders 7 unterstützt. Die Handhabung wird ferner dadurch erleichtert, daß die Betätigungshülse 13 auf einen niedrigeren Niveau als die Ausgabeöffnung 16 angeordnet ist.

Bezugnehmend auf Fig. 2 zeigt diese schematisch den Spender 1 bei abgenommener Verschlußkappe 28 von oben, wobei neben der elliptischen Grundform des Spenders 1 ersichtlich ist, daß auch das zweite Mundstück 15 im Bereich des Ausgabekanales 29 bzw. der Auslaßöffnung 16 eine ovale Gestalt besitzt und dies auch auf den Streifenkammerzylinder 8 zutrifft. Selbstverständlich können der Streifenkammerzylinder sowie der zweite Mundstückkörper 15 im Bereich des Ausgabekanales 29 auch einen kreisförmigen Querschnitt aufweisen. Dies gilt gleichermaßen auch für den Behälter 2 selbst, der, wenn dies gewünscht wird,auch die Form eines geraden Kreiszylinders mit entsprechenden Folgen für die Querschnittsgestaltung der Verschlußkappe 28 sowie den zweiten Mundstückkörper 15 haben kann.

Fig. 2 verdeutlicht auch die Vorsprünge 25 der Betätigungshülse 13 zum Angriff an den Betätigungsfingern 23 des Visiers 20, wobei hierfür selbstverständlich auch andere Formgebungen gewählt oder eine den Angriff an den Betätigungsfingern 23 sichernde, vorsprungslose Ausführung der Betätigungshülse 13 gewählt werden kann.

Der Förderkolben 10 besitzt zur Aufnahme an dem Betätigungsrohrkörper 12 in einem Schnappverbindungssitz einen Hutabschnitt 10′ und ist als Stufenkolben mit gegenüber den paarig vorgesehenen Ringdichtungslippen vorauslaufender Stirnfläche ausgebildet. Dies führt zu einer Druckentlastung und verbesserten Abdichtung im Dichtungsbereich des Förderkolbens 10.

Die Herstellung und Montage des vorerläuterten Spenders 1, der als Kolbenspender und insbesondere als Streifenspender durch den ein z.B. mit ornamentalen Farbstreifen versehener Produktstrang in einer Zweikomponentenform bereitgestellt werden kann, ausgebildet ist, ist insbesondere durch den Wegfall sämtlicher Ventileinrichtungen und der seriellen Anordnung von Fördereinrichtung und Ausgabeeinheit A des Spenders 1 besonders einfach und unkompliziert. Nach Herstellung des Behälters 1 mit dem Pumpzylinder 7 und Streifenkammerzylinder 8 als integralem Kunststoff-Spritzgußteil ist es lediglich erforderlich, in einem Kragenbereich des Streifenkammerzylinders 8 den ersten Mundstückkörper 7 aus Kunsstoff im Preßsitz einzusetzen und den zweiten Mundstückkörper 15 mit dem Visier 20 verrastend auf den Umfangsabschnitten der Außenumfangsflächen 7′, 8′ von Pumpzylinder 7 und Streifenkammerzylinder 8 in einem Schnappsitz aufzudrücken. Der Förderkolben 10 ist das einzige von innen zu montierende Teil und wird in der Pumpkammer 5 aufgenommen sowie anschließend nach Aufsetzen der Rückstellfeder 14 durch Aufdrücken der Betätigungshülse 13 mit dem Betätigungsrohrkörper 12 in einem Schnappsitz mit letzterem verrastet. Der so in seinem Kopfstück bereits fertig montierte Spender 1 wird nunmehr in Kopfunterlage gefüllt, wobei beispielsweise in die ringförmige Streifenkammer 6 ein eine pastöse oder zähflüssige Konsistenz aufweisender Farbstoff eingefüllt wird, und zwar bis zu einer Füllhöhe, die sich bis knapp vor das Ende des ersten Mundstückkörpers 17, bzw, bis kurz vor die Öffnung 17′ erstreckt. Anschließend erfolgt die Füllung des Spenders 1 mit dem auszugebenden Hauptprodukt, z.B. mit Zahncreme, beginnend mit der Füllung der Pumpkammer 5. Im Bereich der Streifenkammer 8 liegt die Hauptproduktmasse während des Füllvorganges auf der Farbstoffmasse innerhalb der Streifenkammer 6 auf und befindet sich zumindest auch im Bereich der Öffnung 17′ des ersten Munsstückkörpers 17. Nach vollständiger Füllung des Behälters 2 wird der Nachlaufkolben 4 eingesetzt und der Spender 1 ist betriebsbereit. Die Verschlußkappe 28 ist bereits vorher aufgesetzt worden oder wird abschließend auf dem zweiten Mundstückkörper 15 aufgenommen.

Nachstehend wird die Funktionsweise des Spenders 1 erläutert. Ausgehend von einem Zustand gemäß Fig. 1 und dem z.B. mit Zahncreme gefüllten Behälter 2 sowie gleichermaßen mit Zahncreme gefüllter Pumpkammer 5 und der z.B. mit Farbpaste gefüllten Streifenkammer 6, wobei die Farbpaste oberhalb der Öffnung 17′ auf der Zahncreme aufruht, wird nach Abnahme der Verschlußkappe 28 die Betätigungshülse 13 durch Fingerdruck entgegen der Kraft der Rückstellfeder 14 nach unten gedrückt. Dies hat zur Folge, daß die Vorsprünge 25 der Betätigungshülse 13 nach unten bewegt werden, mit der Folge einer Einwärtsschwenkbewegung der Bewegungsfinger 23, so daß sich infolge hinlänglicher Steifigkeit der Abwinklung der Betätigungsfinger 23 von dem Visier 20 bei 24 ein Gelenk ausbildet und im Zuge der Abwärtsbewegung der Betätigungshülse 13 das Visier20 in seinen Teil oberhalb des Gelenkes 24 mit dem Verschlußabschnitt 21 nach außen geschwenkt wird, wie dies in Fig. 1 in unterbrochenen Linien dargestellt ist. Sogleich führt der infolge der Abwärtsbewegung des Förderkolbens 10 auf die Zahncreme im Behälter 2 ausgeübte und durch die Spreizfeder des Nachlaufkolbens 4 abgestützte Druck dazu, daß die Zahncreme durch die Öffnung 17′ des ersten Mundstückkörpers 17 hindurch in den Ausgabekanal 29 in Ausförderrichtung zur Ausgabeöffnung 16 bewegt wird. Gegebenenfalls tritt auch eine leichte Druckerhöhung im Grenzgebiet zwischen Zahncreme und Farbpaste in der Streifenkammer 6 ein. Beim Vorbeifließen der Zahncreme an den Farbspenderöffnungen 18 am Umfang des ersten Mundstückkörpers 17 tritt infolge der durch die Zahncreme verursachten Unterdruck-Sogwirkung Farbmasse durch die Farbspenderöffnungen 18 hindurch auf den Umfang des Zahncremestranges im Ausgabekanal 29 hindurch, so daß entsprechend der Umfangsverteilung der Farbspenderöffnungen 18 der Zahncremestrang oberhalb dieser Farbspenderöffnungen 18 mit farbigen Längsstreifen infolge der in der Streifenkammer 6 befindlichen Farbpaste versehen ist. In Abhängigkeit vom Volumenverhältnis zwischen der Pumpkammer 5 und dem Ausgabekanal 29 kann es bei Erstbetätigung des Spenders 1 erforderlich sein, zunächst in einem Leerhub die auszuspendende Produktmasse bis in den Bereich der Ausgabeöffnung 16 zu führen, so daß vom Beginn des zweiten Spendehubes an beständig Produktmasse an der Ausgabeöffnung 16 zur Verfügung steht.

Nach Ausspenden des mit Farbstreifen versehenen Zahncremestranges nach dem Maße des Hubes des Förderkolbens 10 kommt es bei Druckentlastung der Betätigungshülse 13 und der Aufwärtsbewegung des Förderkolbens 10 in der Pumpkammer 5 einerseits zu einem geringfügigen Rückzug von Zahncrememasse im Bereich der Ausgabeöffnung 16 und zu einem sauberen Ende des Spendevorganges sowie andererseits durch Nachlauf des Nachlaufkolbens 4 und Aufwärtsförderung der Zahncreme im Behälter 2 unter dem Einfluß des Atmosphärendruckes zu einem beständigen Druckausgleich innerhalb des Spenders 1 sowie gleichzeitig durch Entlastung der Betätigungsfinger 23 des Visiers 20 zu einer Rückkehr desselben in seine in Fig. 1 in Vollinien gezeigte Schließlage.

Auf diese Weise wird unter Vermeidung von Ventilen zwischen dem Behälterinnenraum 3 und der Pumpkammer 5 bzw. der Ausgabeeinheit A ein äußerst zuverlässig und sauber arbeitender Streifenspender realisiert, der zur Ausspendung verschiedenster pastöser Produkte geeignet ist und die Ausspendung eines Produktes in verschiedenen Farbmustern gestattet.

Darüberhinaus ist es z.B. auch möglich, bei der Verwendung des Spenders 1 als Streifenspender zur Ausspendung pastöser Lebensmittel innerhalb der Streifenkammer eine Gewürzpaste vorzusehen, um das auszuspendende, innerhalb des Behälters 2 und der Pumpkammer 5 befindliche Lebensmittelhauptprodukt mit einer bestimmten Gewürzbeimengung verteilt am Umfang des ausgespendeten Produktstranges zu versehen.

Dem Spender 1 nach der vorliegenden Erfindung öffnet sich somit ein Einsatzgebiet über den kosmetisch/medizinischen Bereich, den Bereich der Putz- und Pflegemittel, z.B. Schuhcremes, bis hin zur portionierten Bereitstellung pastöser Lebensmittel.

Die Querschnittformgebung des Behälters 2 kann entsprechend den Wünschen der Anwender in weitem Rahmen variiert werden und z.B. außer kreiszylindrische Formen auch elliptische und andere zweiseitig symmetrische Querschnittsformen umfassen.

## Patentansprüche

1. Spender für pastöse Produkte mit einem das Produkt in einem Behälterinnenraum enthaltenden zylindrischen Behälter (2), der bodenseitig einen unter dem Druck der Außenatmosphäre an einer Behälterinnenwand gleitverschieblichen Nachlaufkolben (4) aufweist sowie an seinem oberen Ende ein Kopfstück besitzt, das eine handbetätigte Fördereinrichtung mit einer Pumpkammer (5) und einem Förderkolben (10) sowie einen Ausgabekanal (29) für das Produkt aufweist, wobei
die Pumpkammer (5) und eine Streifenkammer (6) einer Ausgabeeinheit (A) ventillos radial nebeneinanderliegend angeordnet und frei kommunizierend mit dem Behälterinnenraum verbunden sind, und
die Ausgabeeinheit (A) einen die Streifenkammer (6) begrenzenden Streifenkammerzylinder (8), zumindest einen den Ausgabekanal (29) begrenzenden Mundstückkörper (15, 17) sowie ein einer Ausgabeöffnung (16) des Mundstückkörpers (15, 17) zugeordnetes Visier (20) aufweist,
**dadurch gekennzeichnet,** daß das Visier (20) in Gestalt eines abgewinkelten Bandkörpers mit einem Verschlußabschnitt (21) und einem Fußabschnitt (22) ausgebildet ist, der in eine Tasche (19) eines zweiten Mundstückkörpers (15) eingesetzt ist, während beiderseits des Fußabschnittes (22) ein Paar Betätigungsfinger (23) abgewinkelt sind, die sich, eine mit dem Förderkolben verbundene Betätigungshülse (13) untergreifend, in Richtung des Führungsabschnittes (11) des Pumpzylinders (7) erstrecken.

2. Spender nach Anspruch 1, **dadurch gekennzeichnet,** daß die Betätigungshülse (13) ein Paar nasenförmiger Vorsprünge (25) aufweist, die an den Betätigungsfingern (23) des Visiers (20) im Bereich der Abwinklung der Betätigungsfinger (23) angreifen.

3. Spender nach Anspruch 2, **dadurch gekennzeichnet,** daß ein Bereich der Abwinklung der Betätigungsfinger (23) ein Gelenk (24) des Visiers (20) bildet.

4. Spender nach Anspruch 1, **dadurch gekennzeichnet,** daß in der Streifenkammer (6) eine Farbpaste aufgenommen ist.

## Claims

1. Dispenser for pasty products, having a cylindrical receptacle (2) containing the product in a receptacle interior, which receptacle exhibits on the bottom side a tracking plunger (4), this being slidingly displaceable, under the pressure of the external atmosphere, on a receptacle inner wall, and possesses at its upper end a head-piece, which exhibits a hand-actuated conveying device having a pump chamber (5) and a feed plunger (10) as well as a delivery channel (29) for the product,
the pump chamber (5) and a strip chamber (6) of a delivery unit (A) being disposed without valves radially adjacent to each other and being connected, in a freely communicating arrangement, to the receptacle interior, and
the delivery unit (A) exhibiting a strip-chamber cylinder (8) limiting the strip chamber (6), at least one mouthpiece element (15, 17) limiting the delivery channel (29) and a sight (20) assigned to a delivery opening (16) of the mouthpiece element (15, 17),
characterised in that the sight (20) is configured in the form of an angled-off band element having a locking section (21) and a foot section (22), which band element is inserted into a pocket (19) of a second mouthpiece element (15), whilst, on both sides of the foot section (22), a pair of actuating fingers (23) are angled off, which fingers, undergripping an actuating sleeve (13) connected to the feed plunger, extend in the direction of the guide section (11) of the pump cylinder (7).

2. Dispenser according to Claim 1, characterised in that the actuating sleeve (13) exhibits a pair of nose-shaped projections (25) which act upon the actuating fingers (23) of the sight (20) in the area of the angling-off of the actuating fingers (23).

3. Dispenser according to Claim 2, characterised in that an area of the angling-off of the actuating fingers (23) forms a joint (24) for the sight (20).

4. Dispenser according to Claim 1, characterised in that a coloured paste is accommodated in the strip chamber (6).

## Revendications

1. Distributeur de produits pâteux comprenant un récipient (2) cylindrique à l'intérieur duquel se trouve le produit et qui présente un piston d'alimentation (4) pouvant glisser sur une paroi intérieure dudit récipient sous la pression de l'atmosphère extérieure et possède à son extrémité supérieure une tête qui présente un dispositif de transport actionné manuellement et composé d'une chambre de pompage (5) et d'un piston transporteur (10) ainsi qu'un canal de distribution (29) pour le produit, la chambre de pompage (5) et une chambre pour barres (6) d'une unité de distribution (A) étant disposées radialement l'une à côté de l'autre sans clapets et communiquant librement avec l'intérieur du récipient, et l'unité de distribution (A) présentant un cylindre de chambre pour barres (8) limitant la chambre pour barres (6), au moins un embout (15, 17) limitant le canal de distribution (29) ainsi qu'un obturateur (20) associé à un orifice de distribution (16) de l'embout (15, 17), **caractérisé** par le fait que l'obturateur (20) est réalisé sous la forme d'une bande coudée avec une partie obturatrice (21) et un pied (22) qui est mis en place dans une poche (19) d'un deuxième embout (15) tandis que deux doigts de commande (23) coudés sont disposés de part et d'autre du pied (22) et s'étendent en direction de la partie de guidage (11) du cylindre de pompage (7) en s'engageant sous un fourreau de commande (13) relié au piston transporteur.

2. Distributeur selon la revendication 1, **caractérisé** par le fait que le fourreau de commande (13) présente deux saillies (25) en forme de nez qui agissent sur les doigts de commande (23) de l'obturateur (20) dans la région du coude desdits doigts de commande (23).

3. Distributeur selon la revendication 2, **caractérisé** par le fait qu'une zone du coude des doigts de commande (23) forme une articulation (24) de l'obturateur (20).

4. Distributeur selon la revendication 1, **caractérisé** par le fait qu'un colorant pâteux est logé dans la chambre pour barres (6).
